# EUROPÄISCHE PATENTSCHRIFT

(11) **EP 1 213 541 B1**
(45) Veröffentlichungstag und Bekanntmachung des Hinweises auf die Patenterteilung: **27.12.2006**
(21) Anmeldenummer: 01128082.3
(22) Anmeldetag: 27.11.2001
(51) Int. Cl.: F23R 3/40

(54) **Vormischbrenneranordnung mit katalytischer Verbrennung sowie Verfahren zum Betrieb hierzu**
Premix burner with catalytic combustion and method of operating
Brûleur à prémélange avec combustion catalytique et procédé de fonctionnement

(30) Priorität: 11.12.2000 DE 10061527
(43) Veröffentlichungstag der Anmeldung: 12.06.2002
(73) Patentinhaber: Alstom Technology Ltd, 5400 Baden (CH)
(72) Erfinder: Weisenstein, Wolfgang, 5453 Remetschwil (CH); Griffin, Timothy, Dr., 5408 Ennetbaden (CH); Jansohn, Peter, Dr., 79790 Küssaberg (DE); Ruck, Thomas, 5332 Rekingen (CH)

(56) Entgegenhaltungen:
- EP-A- 0 491 481
- EP-A- 0 833 105
- DE-A- 2 809 407
- DE-A- 4 426 351

## Beschreibung

### Technisches Gebiet

Die Erfindung bezieht sich auf eine Vormischbrenneranordnung mit katalytischer Verbrennung zum Betrieb einer Brennkammer einer Gasturbinenanordnung sowie ein hierauf gerichtetes Verfahren, mit einem Vormischbrenner, in dem wenigstens eine Brennstoffzugabeeinheit sowie Zuluftöffnungen derart vorgesehen sind, dass gasförmiger und/oder flüssiger Brennstoff mit Verbrennungszuluft innerhalb des Vormischbrenners mischbar sind und ein Brennstoff-Luft-Gemisch bilden, das aus dem Vormischbrenner stromab in Richtung Brennkammer, die der Vormischbrenneranordnung nachgeordnet ist, austritt und innerhalb der Brennkammer zu Zündung bringbar ist.

### Stand der Technik

Eine gattungsgemäße Vormischbrenneranordnung ist der EP 0 833 105 A2 zu entnehmen. Der in dieser Druckschrift beschriebene Vormischbrenner weist eine zentrale Brennstoffdüse axialwärts zum Drallerzeuger auf, an dem sich stromab eine Mischstrecke anschließt, innerhalb der sich der zerstäubte Brennstoff vollständig mit Luft zu einem Brennstoff-Luft-Gemisch vermengt. Am stromabwärtigen Ausgang des Mischrohrs ist die Brennkammer vorgesehen, innerhalb der sich beim Betrieb des Vormischbrenners eine räumlich stabile Flammenzone ausbildet.

DE 44 26 351 A offenbart eine zweistufige Brennkammer mit einem Vormischbrenner wobei die Verbrennung der ersten Stufe in einem Katalysator erfolgt.

Gleichwohl die bekannte Vormischbrenneranordnung nach Gesichtspunkten verbesserter Emissionswerte, d.h. insbesondere reduzierter NOₓ-Emissionswerte, durch Vorsehen einer Mischstrecke konzipiert worden ist, gilt es insbesondere die Abgaswerte gattungsgemäßer Verbrennungssysteme weiter zu verbessern. Auch treten überdies beim Betrieb bekannter Vormischbrenneranordnungen sogenannte

Brennkammerschwingungen auf, wodurch die Flammenstabilität stark in Mitleidenschaft gezogen wird. Derartige Brennkammerschwingungen bzw. - pulsationen wirken sich besonders nachteilhaft in Betriebszuständen aus, bei denen mit mageren Brennstoff-Luft-Gemischen gearbeitet wird. Hohe magere Löschgrenzen, d.h. ein Erlöschen der Flamme trotz verhältnismäßig hohem Brennstoffanteil, sind die Folge, wodurch der Betriebsbereich der Vormischbrenner insbesondere bezüglich magerer Betriebsweise stark begrenzt wird.
Bisherige Ansätze und Versuche, Vormischbrenneranordnungen mit Katalysatoren zu kombinieren, um zumindest die vorstehend erwähnten NOₓ-Emissionen beim Verbrennungsvorgang zu reduzieren, schlugen fehl bzw. lieferten nur unbefriedigende Resultate, zumal die übliche Verwendung flüssigen Brennstoffes, bspw. Öl, zum Befeuern derartiger Vormischbrenneranordnungen an sich bekannte Katalysatoren durch Zusetzen der Katalysatoröffnungen unbrauchbar macht.

### Darstellung der Erfindung

Der Erfindung liegt die Aufgabe zugrunde, eine Vormischbrenneranordnung mit katalytischer Verbrennung zum Betrieb einer Brennkammer einer Gasturbinenanordnung gemäß dem Oberbegriff des Anspruchs 1 derart weiterzubilden, dass einerseits Maßnahmen getroffen werden, durch die die NOₓ-Emissionswerte erheblich reduziert werden sollen. Ferner sollen die Maßnahmen zu einer Flammenstabilisierung innerhalb der Brennkammer führen, so dass die Betriebsbereiche der Vormischbrenneranordnung insbesondere hinsichtlich einer verbesserten mageren Löschgrenze vergrößert werden sollen.

Die Lösung der der Erfindung zugrundeliegenden Aufgabe ist im Anspruch 1 angegeben. Gegenstand des Anspruchs 9 ist ein Verfahren zum Betrieb einer Vormischbrenneranordnung mit katalytischer Verbrennung. Den Erfindungsgedanken vorteilhaft weiterbildende Merkmale sind Gegenstand der Unteransprüche sowie aus der Beschreibung unter Bezugnahme auf die Ausführungsbeispiele zu entnehmen.

Erfindungsgemäß ist eine Vormischbrenneranordnung gemäß dem Oberbegriff des Anspruchs 1 derart weitergebildet, dass vor Eintritt des Brennstoff-Luft-Gemisches in die Brennkammer eine Katalysatoreinheit vorgesehen ist, durch die ein Teil des Brennstoff-Luft-Gemisches eingeleitet wird und hindurchtritt, bevor dieser Teil zusammen mit dem übrigen Anteil des Brennstoff-Luft-Gemisches in die Brennkammer einströmt.

Ein wesentlicher Gesichtspunkt bei der Verwendung einer Katalysatoreinheit innerhalb eines an sich bekannten Vormischbrenners, der üblicherweise mit Flüssigbrennstoff, wie beispielsweise Öl, betrieben wird, ist das Anbringen der Katalysatoreinheit in einem Bereich stromab der Zerstäubungsdüse des Vormischbrenners, in dem das Brennstoff-Luft-Gemisch vollständig durchmischt ist und der Flüssigbrennstoff räumlich feinst verteilt bzw. bereits weitgehend verdampft ist. Gelangt Brennstoff in der vorstehend bezeichneten Form in einen Katalysator, so ist es möglich, den Brennstoff innerhalb des Katalysators katalytisch wenigstens teilweise umzusetzen, beispielsweise durch thermische und/oder chemische Umsetzung ohne dabei das Katalysatormaterial selbst zu zerstören oder zuzusetzen.

Erfindungsgemäß tritt nur ein Teil des sich durch den Vormischbrenner in Richtung Brennkammer ausbreitenden Brennstoff-Luft-Gemisches durch die Katalysatoreinheit hindurch, zumal die Katalysatoreinheit vorzugsweise konzentrisch am Ausgang des Vormischbrenners bzw. der Mischstrecke kurz vor Eintritt in die Brennkammer angeordnet ist, so dass nur periphere Teilströme des sich in Richtung der Brennkammer ausbreitenden Brennstoff-Luft-Gemisches durch die Katalysatoreinheit hindurchströmen. Nach Austritt des zumindest teilweise katalytisch umgesetzten Brennstoff-Luft-Gemisches aus der Katalysatoreinheit gelangt der wenigstens partiell katalytisch umgesetzter Stoffstrom in Randbereiche, der sich innerhalb der Brennkammer ausbildenden Flammenfront, wodurch die Flamme selbst deutlich stabilisiert werden kann. Die Auswirkungen der durch die peripheren Stoffströme bedingte Flammenstabilisierung werden besonders in Betriebszuständen deutlich, in denen mit mageren Gemischen gearbeitet wird. Ein besonders wichtiges Indiz zur positiven Auswirkung der peripher in die Brennkammer eintretenden Stoffströme macht sich in der Absenkung der mageren Löschgrenze bemerkbar, wodurch die Betriebsbereiche des Vormischbrenners erheblich vergrößert werden können. Auch bilden sich Brennkammerpulsationen in einem weit geringeren Ausmaß aus.

Durch die periphere Anordnung der Katalysatoreinheit in Bezug auf das sich axial innerhalb des Vormischbrenners ausbreitende Brennstoff-Luft-Gemische ist ein uneingeschränkter Betrieb mit Flüssigbrennstoff, wie beispielsweise Öl, möglich, trotz Gegenwart der der Brennkammer vorgeschalteten Katalysatoreinheit. Da die Brennstoffeindüsung mittig zur Vormischbrennerachse erfolgt, die Katalysatoreinheit jedoch möglichst weit von der Brennstoffeinspeisung und lediglich an der äußeren Peripherie des sich ausbreitenden Brennstoff-Luft-Gemisches vorgesehen ist, vermag die Katalysatoreinheit unbeschadet eine Ölverbrennung innerhalb des Brennersystems zu überstehen.

Grundsätzlich ist es möglich, die Katalysatoreinheit um das Mischrohr teilweise oder vollständig zirkular verteilt anzuordnen, wobei ein im Inneren des Mischrohres vorgesehener, zirkular verlaufender Ableitungskanal für die partielle Abtrennung peripherer Teilströme des sich im Inneren des Vormischbrenners ausbreitenden Brennstoff-Luft-Gemisches vorgesehen ist. Hierbei kann der Innendurchmesser des Mischrohres nahezu unbeeinträchtigt bleiben. Eine andere Ausführungsform sieht vor, die Katalysatoreinheit im Inneren stromab am Austritt des Mischrohrs derart vorzusehen, so dass periphere Teilströmungen des Brennstoff-Luft-Gemisches zwangsgeführt durch Katalysatormaterial hindurchtreten, zumal das Katalysatormaterial den Strömungsquerschnitt innerhalb des Mischrohrs an dessen Austritt zur Brennkammer verjüngt.

Auch sind Konstruktionen denkbar, bei denen die Katalysatoreinheit zwischen dem Mischrohr und der Brennkammer beispielsweise in Art einer Lochblende ausgeführt ist.

### Kurze Beschreibung der Erfindung

Die Erfindung wird nachstehend ohne Beschränkung des allgemeinen Erfindungsgedankens anhand von Ausführungsbeispielen unter Bezugnahme auf die Zeichnung exemplarisch beschrieben. Es zeigen:
- Fig. 1: Vormischbrenneranordnung mit außerhalb des Mischrohrs angeordneter Katalysatoreinheit, sowie
- Fig. 2: Vormischbrenneranordnung mit innerhalb des Mischrohres angeordneter Katalysatoreinheit.

### Wege zur Ausführung der Erfindung, gewerbliche Verwendbarkeit

In Fig. 1 ist ein Längsschnitt durch eine Vormischbrenneranordnung mit Mischstrecke dargestellt, die in an sich bekannter Weise aus folgenden Komponenten zusammengesetzt ist. Im Zentrum eines kegelförmig ausgebildeten, drallerzeugenden Vormischbrenners ist eine Einspritzdüse 2 vorgesehen, die axial zur Vormischbrenneranordnung vorzugsweise Flüssigbrennstoff zerstäubt. Über längs zu den konisch ausgebildeten Teilschalen 1 des Vormischbrenners vorgesehenen Lufteintrittschlitzen 3 wird im Inneren der Vormischbrenneranordnung ein Brennstoff-Luft-Gemisch erzeugt, das sich stromab, d.h. in der Zeichenebene gemäß Fig. 1 von links nach rechts ausbreitet. Ein dem kegelförmigen Vormischbrenner nachgeschalteter Drallerzeuger 4 prägt dem Brennstoff-Luft-Gemisch eine kritische Drallzahl auf, durch die sich innerhalb der Brennkammer 6 eine stabile Flammenfront 7 ausbilden kann. Dem Drallerzeuger nachgeordnet ist ein Mischrohr 5, innerhalb dem sich das Brennstoff-Luft-Gemisch vollständig zu durchmischen vermag, bevor es in die Brennkammer 6 eintritt.

Um den stromab gewandten Bereich 51 des Mischrohres 5 ist eine Katalysatoreinheit 8 vorgesehen, die den Mischrohrbereich 51 zirkular vollständig umgibt. Der Katalysatoreinheit 8 in Strömungsrichtung vorgeordnet ist ein ebenfalls innerhalb des Mischrohres 5 vollständig zirkular umlaufender Abzweigungskanal 9 vorgesehen, durch den der periphere Anteil des Brennstoff-Luft-Gemisches innerhalb des Mischrohres 5 in Richtung der Katalysatoreinheit 8 abgeleitet wird. Der Hauptanteil des Brennstoff-Luft-Gemisches passiert ungehindert axial das Mischrohr 5 und gelangt innerhalb der Brennkammer 6 zur Zündung. Die zwangsweise abgeführten peripheren Brennstoff-Luft-Gemischströme, die die Katalysatoreinheit 8 durchlaufen, werden durch diese wenigstens teilweise thermisch und/oder chemisch katalytisch umgesetzt und gelangen nach Austritt aus der Katalysatoreinheit 8 unmittelbar in die Brennkammer 6, in der sie auf die peripheren Bereiche der Flammenfront 7 auftreffen und diese zu stabilisieren vermögen.

Vorzugsweise ist die Innenkontur des Mischrohrs 5 an den Eintrittsbereichen der Ableitungskanäle 9 verjüngend ausgebildet, so dass die Abzweigung der peripheren Brennstoff-Luft-Gemischanteile zwangsweise erfolgt.

Eine weitere alternative Ausführungsvariante ist in Fig. 2 dargestellt. Auch in diesem Fall zeigt das Ausführungsbeispiel die Grundanordnung einer an sich bekannten Vormischbrenneranordnung mit zentraler Brennstoffeindüsung 2, einem kegelförmig ausgebildeten Vormischbrenner, einem diesen in Strömungsrichtung nachgeschalteten Drallerzeuger 4 und einem zur Vervollständigung der Durchmischung des Brennstoff-Luft-Gemisches nachgeordneten Mischrohres 5. Nicht im einzelnen dargestellt ist die Brennkammer 6, die dem Mischrohr 5 nachgeschaltet ist.

Im Unterschied zur vorstehend beschriebenen Ausführungsform ist eine Katalysatoreinheit 8 am stromab gewandten Ende des Mischrohres 5 derart vorgesehen, so dass Katalysatormaterial in die peripheren Randbereiche in das Innere des Mischrohres 5 hineinragt und den Strömungsquerschnitt durch das Mischrohr 5 reduziert. Die Katalysatoreinheit 8 ist aus einem, mit Katalysatormaterial beschichteten porösen Material ausgebildet, so dass periphere Strömungsanteile des sich im Inneren der Vormischbrennereinheit ausbreitenden Brennstoff-Luft-Gemisches zwangsweise durch die Katalysatoreinheit 8 hindurchströmen, in der sie zumindest teilweise katalytisch umgesetzt werden. Die katalytische Umsetzung erfolgt entweder thermisch und/oder chemisch und trägt neben einer entscheidenden Reduzierung der NOₓ-Emissionswerte zur Stabilisierung der sich innerhalb der Brennkammer ausbildenden Flammenfront bei.

### Bezugszeichenliste

- 1: Kegelförmig ausgebildete Teilschalen des Vormischbrenners
- 2: Einspritzdüse
- 3: Luftschlitze
- 4: Drallerzeuger
- 5: Mischrohr
- 51: Mischrohrbereich
- 6: Brennkammer
- 7: Flammenfront
- 8: Katalysatoreinheit
- 9: Abzweigungskanal

## Patentansprüche

1. Vormischbrenneranordnung mit katalytischer Verbrennung zum Betrieb einer Brennkammer (6) einer Gasturbinenanordnung, mit einem Vormischbrenner, in dem wenigstens eine Brennstoffzugabeeinheit sowie Zuluftöffnungen (3) derart vorgesehen sind, dass gasförmiger und/oder flüssiger Brennstoff mit Verbrennungszuluft innerhalb des Vormischbrenner vermischt werden und ein Brennstoff-Luft-Gemisch bilden, das aus dem Vormischbrennergehäuse stromab in Richtung Brennkammer, die der Vormischbrenneranordnung nachgeordnet ist, austritt und innerhalb der Brennkammer zu Zündung gebracht wird, **dadurch gekennzeichnet, dass** vor Eintritt des Brennstoff-Luft-Gemisches in die Brennkammer (6) eine Katalysatoreinheit (8) vorgesehen ist, durch die ein Teil des Brennstoff-Luft-Gemisches eingeleitet wird und hindurchtritt bevor dieser Teil zusammen mit dem übrigen Anteil des Brennstoff-Luft-Gemisches in die Brennkammer (6) einströmt.

2. Vormischbrenneranordnung nach Anspruch 1,
**dadurch gekennzeichnet, dass** die Katalysatoreinheit (8) am stromabwärtigen Ende des Vormischbrenners in diesem integriert oder an diesem unmittelbar angrenzend vorgesehen ist.

3. Vormischbrenneranordnung nach Anspruch 1 oder 2,
**dadurch gekennzeichnet, dass** Mittel vorgesehen sind, die einen Teil des Brennstoff-Luft-Gemisches ableiten und der Katalysatoreinheit (8) zuleiten, dass die Mittel wenigstens einen Strömungskanal (9) aufweisen, der stromauf offen ausgebildet ist und peripher an das sich innerhalb des Vormischbrenners ausbreitende Brennstoff/Luft-Gemisch angrenzt und einen Teil der dieser Strömung abzweigt und der Katalysatoreinheit (8) zuführt.

4. Vormischbrenneranordnung nach Anspruch 3,
**dadurch gekennzeichnet, dass** der Strömungskanal (9) mit seiner einseitigen Öffnung das sich innerhalb des Vormischbrenners ausbreitende Brennstoff/Luft-Gemisch wenigstens teilweise zirkular umgibt.

5. Vormischbrenneranordnung nach Anspruch 3 oder 4,
**dadurch gekennzeichnet, dass** an das Vormischbrennergehäuses stromab angrenzend eine den Strömungsquerschnitt des Brennstoff/Luft-Gemisches verjüngende Einheit vorgesehen ist, in der der Strömungskanal sowie die Katalysatoreinheit (8) vorgesehen sind.

6. Vormischbrenneranordnung nach Anspruch 1 oder 2,
**dadurch gekennzeichnet, dass** die Katalysatoreinheit (8) eine, den Strömungsquerschnitt innerhalb des Vormischbrennergehäuses verjüngende Geometrie aufweist, die am Ende des Vormischbrennergehäuses integriert oder stromab am Vormischbrennergehäuse vorgesehen ist, und dass die Katalysatoreinheit wenigstens teilweise vom Brennstoff/Luft-Gemisch durchströmbar ist und Katalysatormaterial aufweist.

7. Vormischbrenneranordnung nach Anspruch 6,
**dadurch gekennzeichnet, dass** die Katalysatoreinheit (8) aus porösem Material besteht, deren Oberfläche mit einer Katalysatorschicht überzogen ist.

8. Vormischbrenneranordnung nach einem der Ansprüche 1, 2, 6 oder 7,
**dadurch gekennzeichnet, dass** die Katalysatoreinheit (8) zirkular das Brennstoff/Luft-Gemisch umgibt.

9. Verfahren zum Betrieb einer Vormischbrenneranordnung mit katalytischer Verbrennung mit einem Vormischbrenner, in dem wenigstens eine Brennstoffzugabeeinheit (2) sowie Zuluftöffnungen (3) derart vorgesehen sind, dass gasförmiger und/oder flüssiger Brennstoff mit Verbrennungszuluft innerhalb des Vormischbrenner gemischt wird und ein Brennstoff-Luft-Gemisch bilden, das aus dem Vormischbrenner stromab in Richtung Brennkammer (6), die der Vormischbrenneranordnung nachgeordnet ist, austritt und innerhalb der Brennkammer zur Zündung gebracht wird,
**dadurch gekennzeichnet, dass** vor Eintritt des Brennstoff-Luft-Gemisches in die Brennkammer (6) ein Teil des Brennstoff-Luft-Gemisches wenigstens teilweise katalytisch umgesetzt wird und nachfolgend zusammen mit dem übrigen, unkatalysierten Anteil des Brennstoff-Luft-Gemisches in die Brennkammer (6) einströmt.

10. Verfahren nach Anspruch 9,
**dadurch gekennzeichnet, dass** zirkular um das Brennstoff/Luft-Gemisch ein Teil des Gemisches zirkular abgezweigt wird und einer Katalysatoreinheit (8) zugeleitet wird.

11. Verfahren nach Anspruch 9 oder 10,
**dadurch gekennzeichnet, dass** die katalytische Umsetzung im Wege einer thermischen und/oder chemischen katalytischen Umsetzung erfolgt.

12. Verfahren nach Anspruch 11,
**dadurch gekennzeichnet, dass** die katalytische Umsetzung im Wege einer partiellen Oxidation erfolgt und zumindest teilweise die partiellen Oxidationsprodukte CO und H₂ erzeugt.

13. Verfahren nach einem der Ansprüche 9 bis 12,
**dadurch gekennzeichnet, dass** die katalytische Umsetzung stromauf nahe einer sich innerhalb der Brennkammer ausbildenden Flammenfront erfolgt.

## Claims

1. Premix burner arrangement with catalytic combustion for operating a combustion chamber (6) of a gas turbine arrangement, having a premix burner in which at least one fuel feed unit and air inlet openings (3) are provided in such a way that gaseous and/or liquid fuel are mixed with combustion air inside the premix burner and form a fuel/air mixture which issues from the premix burner housing downstream in the direction of the combustion chamber, which is arranged downstream of the premix burner arrangement, and is ignited inside the combustion chamber, **characterized in that** a catalyst unit (8) is provided upstream of the point at which the fuel/air mixture enters the combustion chamber (6), some of the fuel/air mixture being directed through this catalyst unit (8) and passing through the latter before it flows together with the remaining proportion of the fuel/air mixture into the combustion chamber (6).

2. Premix burner arrangement according to Claim 1, **characterized in that** the catalyst unit (8), at the downstream end of the premix burner, is integrated in the latter or is provided directly adjacent to the latter.

3. Premix burner arrangement according to Claim 1 or 2, **characterized in that** means are provided which divert some of the air/fuel mixture and feed it to the catalyst unit (8), **in that** the means have at least one flow passage (9) which is designed to be open upstream and peripherally adjoins the fuel/air mixture spreading inside the premix burner and branches off some of this flow and feeds it to the catalyst unit (8).

4. Premix burner arrangement according to Claim 3, **characterized in that** the flow passage (9), with its opening on one side, at least partly encloses in a circular manner the fuel/air mixture spreading inside the premix burner.

5. Premix burner arrangement according to Claim 3 or 4, **characterized in that** a unit narrowing the cross section of flow of the fuel/air mixture is provided downstream adjacent to the premix burner housing, in which unit the flow passage and the catalyst unit (8) are provided.

6. Premix burner arrangement according to Claim 1 or 2, **characterized in that** the catalyst unit (8) has a geometry which narrows the cross section of flow inside the premix burner housing and which is integrated at the end of the premix burner housing or is provided downstream at the premix burner housing, and **in that** the fuel/air mixture can flow at least partly through the catalyst unit, and the latter has catalyst material.

7. Premix burner arrangement according to Claim 6, **characterized in that** the catalyst unit (8) is made of porous material, the surface of which is covered with a catalyst layer.

8. Premix burner arrangement according to one of Claims 1, 2, 6 or 7, **characterized in that** the catalyst unit (8) surrounds the fuel/air mixture in a circular manner.

9. Method of operating a premix burner arrangement with catalytic combustion, having a premix burner in which at least one fuel feed unit and air inlet openings (3) are provided in such a way that gaseous and/or liquid fuel is mixed with combustion air inside the premix burner and forms a fuel/air mixture which issues from the premix burner downstream in the direction of the combustion chamber (6), which is arranged downstream of the premix burner arrangement, and is ignited inside the combustion chamber, **characterized in that** some of the fuel/air mixture is at least partly catalytically converted before the fuel/air mixture enters the combustion chamber (6) and subsequently flows together with the remaining, uncatalysed proportion of the fuel/air mixture into the combustion chamber (6).

10. Method according to Claim 9, **characterized in that** some of the fuel/air mixture is branched off in a circular manner around the mixture and is fed to a catalyst unit (8).

11. Method according to Claim 9 or 10, **characterized in that** the catalytic conversion is effected thermally and/or chemically.

12. Method according to Claim 11, **characterized in that** the catalytic conversion is effected by means of partial oxidation and at least partly produces the partial oxidation product CO and H₂.

13. Method according to one of Claims 9 to 12, **characterized in that** the catalytic conversion is effected upstream close to a flame front forming inside the combustion chamber.

## Revendications

1. Système de brûleur à prémélange avec combustion catalytique pour le fonctionnement d'une chambre de combustion (6) d'un système de turbine à gaz, comprenant un brûleur à prémélange dans lequel au moins une unité d'apport de combustible ainsi que des ouvertures d'amenée d'air (3) sont prévues de telle sorte que le combustible gazeux et/ou liquide soit mélangé avec de l'air d'amenée comburant à l'intérieur du brûleur à prémélange et forme un mélange air-combustible, qui sort du boîtier du brûleur à prémélange en aval dans la direction de la chambre de combustion, qui est placée après le système de brûleur à prémélange, et qui est enflammé à l'intérieur de la chambre de combustion, **caractérisé en ce qu'**avant l'entrée du mélange air-combustible dans la chambre de combustion (6), on prévoit une unité de catalyseur (8) à travers laquelle une partie du mélange air-combustible est guidée et passe avant que cette partie afflue conjointement avec la proportion restante du mélange air-combustible dans la chambre de combustion (6).

2. Système de brûleur à prémélange selon la revendication 1,
**caractérisé en ce que** l'unité de catalyseur (8) est intégrée à l'extrémité aval du brûleur à prémélange dans celui-ci ou est directement adjacente à celui-ci.

3. Système de brûleur à prémélange selon la revendication 1 ou 2,
**caractérisé en ce que** l'on prévoit des moyens qui dévient une partie du mélange air-combustible et qui l'acheminent à l'unité de catalyseur (8), et **en ce que** les moyens présentent au moins un canal d'écoulement (9) qui est ouvert en amont et qui limite circonférentiellement le mélange air-combustible se propageant à l'intérieur du brûleur à prémélange et dévie une partie de cet écoulement et l'achemine à l'unité de catalyseur (8).

4. Système de brûleur à prémélange selon la revendication 3,
**caractérisé en ce que** le canal d'écoulement (9) entoure au moins de manière partiellement circulaire avec son ouverture unilatérale le mélange air-combustible se propageant à l'intérieur du brûleur à prémélange.

5. Système de brûleur à prémélange selon la revendication 3 ou 4,
**caractérisé en ce que** l'on prévoit une unité adjacente au boîtier du brûleur à prémélange en aval de celui-ci, réduisant la section transversale d'écoulement du mélange air-combustible, dans laquelle sont prévus le canal d'écoulement ainsi que l'unité de catalyseur (8).

6. Système de brûleur à prémélange selon la revendication 1 ou 2, **caractérisé en ce que** l'unité de catalyseur (8) présente une géométrie réduisant la section transversale d'écoulement à l'intérieur du boîtier du brûleur à prémélange, qui est intégrée à l'extrémité du boîtier du brûleur à prémélange ou qui est prévue en aval contre le boîtier du brûleur à prémélange, et **en ce que** l'unité de catalyseur peut être parcourue au moins en partie par le mélange air-combustible et comporte un matériau catalytique.

7. Système de brûleur à prémélange selon la revendication 6,
**caractérisé en ce que** l'unité de catalyseur (8) se compose de matériau poreux dont la surface est revêtue d'une couche catalytique.

8. Système de brûleur à prémélange selon l'une quelconque des revendications 1, 2, 6 ou 7,
**caractérisé en ce que** l'unité de catalyseur (8) entoure de manière circulaire le mélange air-combustible.

9. Procédé pour faire fonctionner un système de brûleur à prémélange avec combustion catalytique comprenant un brûleur à prémélange dans lequel au moins une unité d'apport de combustible (2) ainsi que des ouvertures d'amenée d'air (3) sont prévues de telle sorte que du combustible gazeux et/ou liquide soit mélangé avec de l'air d'amenée comburant à l'intérieur du brûleur à prémélange et forme un mélange air-combustible, qui sort du boîtier du brûleur à prémélange en aval dans la direction de la chambre de combustion (6), qui est placée après le système de brûleur à prémélange, et qui est enflammé à l'intérieur de la chambre de combustion, **caractérisé en ce qu'**avant l'entrée du mélange air-combustible dans la chambre de combustion (6), une partie du mélange air-combustible est au moins partiellement convertie par réaction catalytique et afflue ensuite conjointement avec la proportion restante du mélange air-combustible dans la chambre de combustion (6).

10. Procédé selon la revendication 9,
**caractérisé en ce qu'**une partie du mélange est déviée circulairement autour du mélange air-combustible et est acheminée à une unité de catalyseur (8).

11. Procédé selon la revendication 9 ou 10,
**caractérisé en ce que** la réaction catalytique s'effectue au cours d'une réaction catalytique thermique et/ou chimique.

12. Procédé selon la revendication 11,
**caractérisé en ce que** la réaction catalytique s'effectue au cours d'une oxydation partielle et produit au moins en partie les produits d'oxydation partielle CO et H₂.

13. Procédé selon l'une quelconque des revendications 9 à 12,
**caractérisé en ce que** la réaction catalytique s'effectue en amont à proximité d'un front de flamme se formant à l'intérieur de la chambre de combustion.
